# EUROPÄISCHE PATENTSCHRIFT

(11) **EP 1 503 456 B1**
(45) Veröffentlichungstag und Bekanntmachung des Hinweises auf die Patenterteilung: **10.08.2016**
(21) Anmeldenummer: 04015165.6
(22) Anmeldetag: 29.06.2004
(51) Int. Cl.: H01R 4/48

(54) **Elektrischer Steckverbinder, insbesondere Rundsteckverbinder**
Electrical connector more especially with a rounded plug
Connecteur électrique plus particulièrement avec fiche ronde

(30) Priorität: 26.07.2003 DE 10334193
(43) Veröffentlichungstag der Anmeldung: 02.02.2005
(73) Patentinhaber: Lumberg Automation Components GmbH & Co. KG, 58579 Schalksmühle (DE)
(72) Erfinder: Broig, Karl-Heinz, 58515 Lüdenscheid (DE)
(74) Vertreter: Greif, Thomas

(56) Entgegenhaltungen:
- US-A- 5 324 213
- US-A- 5 915 991
- US-B1- 6 254 422

## Beschreibung

Die Erfindung betrifft einen elektrischen Steckverbinder mit einem Kontaktträger aus Isolierstoff und darin in Kontaktkanälen aufgenommenen Kontaktelementen, die jeweils einen im Kontaktträger angeordneten Anschlussabschnitt mit einer schraubenlosen Anschlussklemme für einen Leiter und einen aus dem Kontaktträger austretenden Kontaktabschnitt aufweisen, insbesondere Rundsteckverbinder mit koaxial angeordneten Kontaktelementen und axial in diese einmündenden Leitern, entsprechend dem Oberbegriff des Anspruchs 1.

Rundsteckverbinder zeichnen sich dadurch aus, dass in ihrem Kontaktträger eine Anzahl von sich koaxial zum Kontaktträger, also koaxial zur Längsmittelachse des Steckverbinders, erstreckende längliche Kontaktelemente angeordnet sind. Die abisolierten Leiterenden der Leiter werden in den Anschlussabschnitt des jeweiligen Kontaktelements eingesteckt, wobei die Steckrichtung und auch die Richtung der in den Steckverbinder eingeführten Leitungen gleichfalls koaxial gerichtet sind.

Herkömmliche Rundsteckverbinder weisen Kontakte mit Schraubanschlussklemmen auf. Sowohl die Kontaktelemente als auch die Schraubanschlussklemmen sind relativ aufwendig aus dem vollen Material herausgearbeitet. Schraubklemmen haben außerdem den Nachteil, dass die Leiterklemmschrauben leicht verloren gehen können, wodurch ein Steckverbinder unbrauchbar wird.

Aus DE 197 08 663 C1 ist ein als Rundsteckverbinder ausgestalteter Kabelsteckverbinder bekannt, der über Kontaktelemente mit schraubenlosen Anschlussklemmen nach der Schneidklemmtechnik verfügt. Hierzu ist an jedem Kontaktelement ein Schneidklemmteil als separates Teil vorgesehen, welches mit einer Kontaktplatte quer zur Achse der Kabelader eine Ausnehmung des anschlussseitigen Endteils des Steckkontaktteils durchsetzt. Dabei ist die Anordnung im übrigen so getroffen, dass das Schneidklemmteil in einer Vorverrastposition unverlierbar im Steckkontaktteil angeordnet ist. Nach dem Abmanteln des Endabschnitts eines Kabels werden die isolierten Einzeladern in die Anschlussenden der Kontakte eingeführt und sodann die jeweiligen Schneidklemmteile mittels eines zangenförmigen Werkzeuges aus ihrer Vorverrastposition in die Kontakt-Sollposition verschoben, in der die Schneidklemmgabel die Isolierumhüllung des jeweiligen Leiters durchtrennt und in dessen Einzelader einschneidet.

Der Kabelsteckverbinder entsprechend DE 197 08 663 C1 ist gegenüber dem vorbekannten Steckverbinder mit schraubbaren Anschlussklemmen vorteilhaft, da die benötigten Bauteile der Kontaktelemente als relativ einfache Stanz-Biege-Teile ausgeführt sein können.

Abgesehen von der erforderlichen Zweiteiligkeit eines jeden Kontaktelements besteht hier vor allem der Nachteil, dass der Kabelsteckverbinder aufgrund der angewandten Schneidklemmtechnik nur zum Anschluss von biegesteifen Kabeladern, also Einzeladern, jedoch nicht für Leiter mit Litzenseelen verwendet werden kann.

Hier setzt die vorliegende Erfindung ein. Ihr liegt im wesentlichen die Aufgabe zugrunde, einen elektrischen Steckverbinder der eingangs als bekannt vorausgesetzten Art unter Berücksichtigung eines einfachen Aufbaus zum Anschluss beliebiger Leiter nutzbar zu machen.

Die Erfindung löst diese Aufgabe mit den Merkmalen des unabhängigen Anspruchs 1 und ist demzufolge dadurch gekennzeichnet, dass der Anschlussabschnitt jedes Kontaktelements eine Federzunge und dieser gegenüber ein Widerlagerabschnitt ausbildet, gegen den die Federzunge vorgespannt ist, und dass der Federzunge ein Steuerglied zugeordnet ist, über das die Federzunge mittels eines Hilfswerkzeugs vom Widerlagerabschnitt abhebbar und dadurch der Anschlussabschnitt zum Einführen oder Entfernen eines Leiters zu öffnen ist.

Diese Lösung bietet einige erhebliche Vorteile. Zum einen kann das Kontaktelement insgesamt aus einem einteiligen und einstückigen Bauteil bestehen. Zum Leiteranschluss sind weder Schrauben noch besondere, d.h. separate Klemm- und/oder Schneidelemente erforderlich.

Wesentlich ist, dass nicht der Leiter die vom Anschlussabschnitt des Kontaktelements ausgebildete schraubenlose Anschlussklemme selbst öffnen muss, sondern dass sie zum Einführen (wie auch zum Entfernen) eines Leiters mittels eines Hilfswerkzeugs zu öffnen ist. Daher können ohne weiteres auch biegeschlaffe Leiter mechanisch und elektrisch sicher an den Kontaktelementen angeschlossen werden. Dadurch, dass die Anschlussklemme mittels eines Hilfswerkzeugs geöffnet wird, lassen sich außerdem hohe Leiterklemmkräfte realisieren. Deshalb können die Kontaktelemente des erfindungsgemäßen Steckverbinders Federzungen mit hohen Rückstellkräften aufweisen.

Das Hilfswerkzeug kann z.B. ein Schraubendreher oder ähnliches Werkzeug sein, welches beim Anschluss von Leitern an den Steckverbinder eingesetzt wird. Es kann aber auch daran gedacht sein, ein Hilfswerkzeug oder mehrere nach Art von Stempeln auszuführen, so dass der Leiteranschluss in eine automatische Konfektionierung eingebunden werden könnte.

Bezüglich der Federzunge besteht ein vorteilhaftes Merkmal darin, dass sie an einen mittleren Kontaktschnitt, mit dem das Kontaktelement im Kontaktträger verankert ist, angebunden ist und sich annähernd koaxial zum Kontaktabschnitt des Kontaktelements, jedoch in entgegengesetzte Richtung von diesem weg erstreckt. Die führt zu einem relativ schlanken und dünnen Kontaktelement.

In Sinne elektrisch zuverlässiger Leiterklemmkräfte ist es von Vorteil, wenn ein freier Endabschnitt der Federzunge als Kontaktplatte ausgebildet ist, die z.B. eine Litze großflächig und somit besonders sicher kontaktieren kann.

Das Steuerglied kann gemäß weiterer Ausgestaltung ein einstückig-stoffschlüssiger Bestandteil der Federzunge und es kann der Kontaktplatte zugeordnet sein.

Eine besondere Lösung besteht diesbezüglich darin, dass das Steuerglied als an der Kontaktplatte angeformte, mit einer Steuerfläche zum Angriff des Hilfswerkzeugs versehene Lasche ausgebildet ist. Damit wirken die vom Hilfswerkzeug eingeleiteten Kräfte unmittelbar im Leiterklemmbereich.

Die Steuerfläche des Steuerglieds kann derart ausgebildet und/oder angeordnet sein, dass die Federzunge durch Bewegen des Hilfswerkzeugs im wesentlichen parallel zu ihrer Längsrichtung vom Widerlager abhebt, wozu das Steuerglied, seitlich an der Kontaktplatte angebunden, als etwa rechtwinklig aus dessen Ebene heraus abgebogene Lasche ausgebildet ist. Dies ermöglicht es, im Kontaktträger neben den Kontaktkanälen jeweils einen weiteren, im wesentlichen parallel verlaufenden Kanal zum Einführen des Hilfswerkzeugs anzuordnen und das Steuerglied in diesen Kanal und mit seiner Steuerfläche in die Bewegungsbahn des Hilfswerkzeugs hinein ragen zu lassen.

Der Widerlagerabschnitt des Kontaktelements kann eine der Kontaktplatte des Federabschnitts gegenüberliegende Kontaktplatte ausbilden, an der eine etwa rechtwinklig aus dessen Ebene heraus abgebogene Lasche als Leiteranschlag ausgebildet ist. Nach einem weiteren Merkmal der Erfindung bilden im abgespreizten Zustand des Federschenkels die Laschen mit den Kontaktplatten einen insgesamt etwa röhrchenförmigen Leitereinsteckkanal aus. Hierdurch wird auf einfache Weise eine sichere Leiterführung im Anschlussbereich des Kontaktelements garantiert.

Des weiteren können die Kontaktplatten mit Zugentlastungsorganen versehen sein, die z.B. von einen Leiter im wesentlichen wellenförmig zwischen sich fassenden Ausprägungen der Kontaktplatten gebildet sein können.

Der Steckverbinder kann schließlich so ausgeführt sein, dass dem Kontaktträger ein mit diesem verrastbares sowie Kanäle zum Eingriff der Anschlussabschnitte der Kontaktelemente aufweisendes Deckelelement zugeordnet ist. Dieses Deckelelement stellt gewissermaßen eine Erweiterung des Kontaktträgers dar, denn der Kontaktträger und das mit ihm verrastete Deckelelement hält die Kontaktelemente im wesentlichen formschlüssig am Platz.

Wie eingangs schon erwährt, besteht ein weiterer Vorteil des Erfindungsgegenstandes in einer Ausführung, die dadurch gekennzeichnet ist, dass die Kontaktelemente einschließlich ihrer Anschlussabschnitte aus einstückigen Stanz-Biege-Teilen bestehen.

Zusammenfassend stellt die Erfindung einen elektrischen Steckverbinder zur Verfügung, der über einfach herzustellende und ausgebildete Kontaktelemente verfügt, an die sich abisolierte Leiterenden üblicher Art - seien es Einzeldrähte oder Litzen - elektrisch und mechanisch besonders sicher anschließen lassen.

Im übrigen versteht sich die Erfindung am besten anhand der nachfolgenden Beschreibung von Ausführungsbeispielen unter Bezugnahme auf die anliegenden Zeichnungen. Darin zeigen:
- Fig. 1: eine schematische Explosionsdarstellung eines als Rundsteckverbinder ausgeführten elektrischen Steckverbinders,
- Fig. 2a und 2b: zwei perspektivische Darstellungen eines als Stiftstecker ausgebildeten Kontaktelements aus zwei verschiedenen Blickrichtungen,
- Fig. 3a und 3b: zwei perspektivische Darstellungen aus verschiedenen Blickwinkeln eines Kontaktelements, dessen Kontaktabschnitte als weibliche Steckhülsen ausgebildet sind,
- Fig. 4a: einen Längsschnitt durch den Anschlussabschnitt eines Kontaktelements mit geschlossenem Kontaktabschnitt in perspektivischer Darstellung,
- Fig. 4b: eine entsprechende Darstellung, jedoch mit geöffnetem Anschlussabschnitt,
- Fig. 5: einen Längsschnitt durch einen elektrischen Steckverbinder ohne angeschlossene Leiter und
- Fig. 6: einen Längsschnitt durch einen elektrischen Steckverbinder mit einem zum Leiteranschluss vorbereiteten Kontaktelement sowie mit einem angeschlossenen Leiter.

Fig. 1 zeigt wesentliche Teile eines insgesamt mit 10 bezeichneten elektrischen Steckverbinder. 11 bezeichnet einen aus Isolierstoff bestehenden, insbesondere spritzgegossenen Kontaktträger zur Aufnahme von Kontaktelementen 12, von denen in Fig. 1 nur zwei dargestellt sind.

Sodann ist in Fig. 1 noch ein sogenannter Deckel 13 zu sehen, der, nachdem die Kontaktelemente 12 in die im Isolierkörper 11 vorgesehenen Kontaktkanäle 14 eingeführt sind, mit dem Kontaktträger 11 verrastet wird. Hierzu besitzt der Deckel 13 federzungenartige Rastelemente 15 und eine Codiernase 16 zur positionsgerechten Zuordnung zum Kontaktträger 11. Da sich die Kontaktelemente 12 sowohl innerhalb des eigentlichen Kontaktträgers 11 als auch in den Deckel 13 hinein erstrecken, ist dieser als Bestandteil des Kontaktträgers 11 aufzufassen.

Nach den Fig. 2a und 2b umfasst ein Kontaktelement 12 mehrere Funktionsabschnitte. Etwa in der Mitte des schlanken, langgestreckten Kontaktelements 12 befindet sich ein Kontaktabschnitt 17 mit einer ausgeklinkten und ausgestellten Widerlagerzunge 18 zur Verankerung des Kontaktelements 12 im Kontaktkanal 14 des Kontaktträgers 11.

An den mittleren Abschnitt 17 schließt in einstückig-stoffschlüssiger Ausführung ein Kontaktabschnitt 19 an, der bei der Ausführung nach den Fig. 2a und 2b als männlicher Steckerstift 20 und bei der Ausführung nach den Fig. 3a und 3b als weibliche Kontakthülse 21 ausgebildet ist.

Der in den Fig. 2a und 2b dargestellte Steckerstift 20 ist durch Stanzen und einen anschließenden Rolliervorgang aus einem ebenen Blechzuschnitt erzeugt. Man erkennt in den Fig. die Mantellinie 22, an der die Längsränder des gerollten Zuschnitts aneinander stoßen.

Auf der dem Kontaktabschnitt 19 abgewandten Seite des mittleren Abschnitts 17 ist der sogenannte Anschlussabschnitt 23 des Kontaktelements 12 ausgebildet. Dieser Anschlussabschnitt 23 umfasst eine schmale, längliche Federzunge 24, die im Bereich einer mit 25 bezeichneten Querlinie, die auch als Materialschwächung ausgeführt sein kann, an dem mittleren Abschnitt 17 angebunden ist.

Der Federschenkel 24 mündet in einem freien Endabschnitt 26, der nachfolgend auch als Kontaktplatte bezeichnet wird. Diese Kontaktplatte 26 liegt unter Wirkung der dem Federschenkel 24 immanenten Federkraft gegen einen Widerlagerabschnitt 27 an, dessen Endbereich ebenfalls eine plattenförmige Konfiguration hat und deshalb hier auch als Kontaktplatte 28 bezeichnet wird. Diese Kontaktplatte 28 liegt - wie die Fig. 2a und 2b deutlich zeigen - der Kontaktplatte 26 des Federschenkels 24 direkt gegenüber, so dass die Kontaktplatte 26 die Kontaktplatte 27 federnd beaufschlagen kann.

An einer Seitenkante 29 der Kontaktplatte 28 des Widerlagerschenkels 27 ist eine mit 30 bezeichnete Lasche etwa um 90° hochgebogen. Diese Lasche 30 dient als seitlicher Begrenzungsanschlag für einen in Richtung des Pfeils 31 einzuführenden Leiter und zu dessen seitlicher Führung.

Ein weiteres wesentliches Merkmal besteht in einem mit 32 bezeichneten Steuerglied, mit dessen Hilfe der Anschlussabschnitt 23 zur Leiterbestückung geöffnet werden kann. Zu diesem Zweck ist die Kontaktplatte 26 der Federzunge 24 von der Kontaktplatte 28 des Widerlagerabschnitts 27 abzuheben.

Beim dargestellten Ausführungsbeispiel besteht das Steuerglied 32 aus einer Lasche 33, die als seitliche Erweiterung der Kontaktplatte 26 längs einer mit 34 bezeichneten Linie an dieser angebunden und sodann um etwa 90° abgewinkelt ist.

Die Anbindelinie 34 liegt der Anbindelinie 29 gegenüber, und die Richtungen der Abwinklungen der Lasche 33 und der Lasche 30 sind gegenläufig. Dadurch entsteht ein in sich fast geschlossener, etwa rechteckiger Hohlraum, in den der Leiter in Leitereinsteckrichtung 31 allseitig geschützt eingeführt werden kann.

Zur Steuerung des Steuergliedes 32 dient eine Steuerfläche 35, die als Schräg- oder Gleitfläche an ihr ausgebildet ist. Wie man sich vorstellen kann, bewirkt eine etwa in Richtung des zum Pfeil 31 parallelen Pfeiles 36 gerichtete Kraft eine Steuerung des Steuergliedes 32 bezüglich Fig. 2b nach oben, also im Öffnungssinn des Anschlussabschnitts 23 mit der Folge, dass die Kontaktplatte 26 der Federzunge 24 von der Kontaktplatte 28 des Widerlagerabschnitts 27 abgehoben wird. Den Zustand des geöffneten Anschlussabschnitts 23 zeigt beispielsweise Fig. 3b.

Fig. 3b zeigt außerdem mit 37 bezeichnete Verformungen oder Eindrückungen, die gegebenenfalls im Verein mit ähnlichen, vorzugsweise dazu versetzten Verformungen im Bereich der Kontaktplatte 28 zusammenwirken und im geschlossenen Zustand der Anschlussklemme eine Zugentlastung für den darin befindlichen Leiter ausbilden, der leicht wellenförmig verbogen wird. Dies zeigen die Fig. 4a und 4b noch einmal besonders.

Die Fig. 3a und 3b lassen außerdem erkennen, dass die dortigen Kontaktabschnitte 19 dadurch zu Kontakthülsen bzw. Röhrchenkontakten ausgebildet sind, dass insgesamt vier sich längserstreckende Streifen 38 zu einem im Querschnitt etwa quadratischen Hohlkörper ausgebildet sind.

Die Fig. 5 und 6 veranschaulichen die Anordnung der zuvor beschriebenen Kontaktelemente 12 in den Isolierteilen eines Steckverbinders 10.

In Fig. 5 sind drei Kontaktelemente im Kontaktträger 11 zu sehen und auch, wie sie teilweise innerhalb des mit dem Kontaktträger 11 rastverbundenen Deckels angeordnet sind.

Fig. 5 zeigt auch, dass im Bereich des dem Kontaktträger 11 zugeordneten Deckels 13 Kontaktkanäle 38 vorhanden sind. Neben jedem Kontaktkanal 38 befindet sich ein weiterer, parallel ausgerichteter Kanal 39, in den von der Seite her das jeweilige Steuerglied 32 eines Kontaktelements 12 derart hinein greift, dass seine Steuerfläche 35 in die Bewegungsbahn eines nicht dargestellten Hilfswerkzeuges ragt, wenn dieses in Richtung des Pfeiles 36 in Längsrichtung des Kanals 39 vorgeschoben wird.

Fig. 6 zeigt in der rechten Hälfte einen mittels eines auch hier nicht dargestellten Öffnungswerkzeuges geöffneten Kontakt, in den nun ein abisoliertes Leiterende in Richtung des Pfeiles 31 eingeführt werden kann. In der linken Hälfte von Fig. 6 ist ein mit einem Leiter 40 bestücktes Kontaktelement 12 veranschaulicht.

Da die Richtung 36, in der das Hilfswerkzeug geführt wird, mit der Leitereinsteckrichtung 31 und auch mit der Bestückungsrichtung für das Einsetzen eines Kontaktelements 12 in den Kontaktträger 11 übereinstimmt, ließe sich das Öffnen der Anschlussabschnitte 23 eines jeden Kontaktelements 12 auch von einem maschinellen bzw. maschinell geführten Hilfswerkzeug bewerkstelligen. Dies könnte eine automatische Konfektionierung eines Steckverbinders 10 mit daran anzuschließenden Leitern erleichtern bzw. automatisieren.

## Patentansprüche

1. Elektrischer Steckverbinder (10) mit einem Kontaktträger (11; 13) aus Isolierstoff und darin in Kontaktkanälen (14; 38) aufgenommenen Kontaktelementen (12), die jeweils einen im Kontaktträger (11) angeordneten Anschlussabschnitt (23) mit einer schraubenlosen Anschlussklemme für einen Leiter (40) und einen aus dem Kontaktträger (11) austretenden Kontaktabschnitt (19) aufweisen, insbesondere Rundsteckverbinder mit koaxial angeordneten Kontaktelementen (12) und axial in diese einmündenden Leitern (40), **dadurch gekennzeichnet, dass** der Anschlussabschnitt (23) jedes Kontaktelements (11) eine Federzunge (24) und dieser gegenüber ein Widerlagerabschnitt ()27) ausbildet, gegen den die Federzunge (24) vorgespannt ist, und dass der Federzunge (24) ein Steuerglied (32) zugeordnet ist, über das die Federzunge (24) mittels eines Hilfswerkzeugs vom Widerlagerabschnitt (27) abhebbar und dadurch der Anschlussabschnitt (23) zum Einführen oder Entfernen eines Leiters (40) zu öffnen ist.

2. Steckverbinder nach Anspruch 1, **dadurch gekennzeichnet, dass** die Federzunge (24) an einen mittleren Kontaktschnitt (17), mit dem das Kontaktelement (12) im Kontaktträger (11) verankert ist, angebunden ist und sich annähernd koaxial zum Kontaktabschnitt (19) des Kontaktelements (12), jedoch in entgegengesetzte Richtung von diesem weg erstreckt.

3. Steckverbinder nach Anspruch 1 oder 2, **dadurch gekennzeichnet, dass** ein freier Endabschnitt der Federzunge (24) als Kontaktplatte (26) ausgebildet ist.

4. Steckverbinder nach Anspruch 1, **dadurch gekennzeichnet, dass** das Steuerglied (32) einstückig-stoffschlüssiger Bestandteil der Federzunge (24) ist.

5. Steckverbinder nach einem der vorhergehenden Ansprüche, **dadurch gekennzeichnet, dass** das Steuerglied (32) der Kontaktplatte (26) zugeordnet ist.

6. Steckverbinder nach Anspruch 5, **dadurch gekennzeichnet, dass** das Steuerglied (32) als an der Kontaktplatte (26) angeformte, mit einer Steuerfläche (35) zum Angriff des Hilfswerkzeugs versehene Lasche (33) ausgebildet ist.

7. Steckverbinder nach Anspruch 5 oder 6, **dadurch gekennzeichnet, dass** die Steuerfläche (35) des Steuerglieds (32) derart ausgebildet und/oder angeordnet ist, dass die Federzunge (24) durch Bewegen des Hilfswerkzeugs im wesentlichen parallel zu ihrer Längsrichtung vom Widerlager abhebt.

8. Steckverbinder nach einem der vorhergehenden Ansprüche, insbesondere nach Anspruch 6, **dadurch gekennzeichnet, dass** das Steuerglied (32), seitlich an der Kontaktplatte (26) angebunden, etwa rechtwinklig aus dessen Ebene heraus abgebogene Lasche (33) ausgebildet ist.

9. Steckverbinder nach einem der vorhergehenden Ansprüche, **dadurch gekennzeichnet, dass** im Kontaktträger (11; 13) neben den Kontaktkanälen (14; 38) jeweils ein weiterer, im wesentlichen parallel verlaufender Kanal (39) zum Einführen des Hilfswerkzeugs angeordnet ist und dass das Steuerglied (32) in diesen Kanal und mit seiner Steuerfläche (35) in die Bewegungsbahn des Hilfswerkzeugs hinein ragt.

10. Steckverbinder nach Anspruch 3, **dadurch gekennzeichnet, dass** der Widerlagerabschnitt (27) des Kontaktelements (12) eine der Kontaktplatte (26) des Federabschnitts (24) gegenüberliegende Kontaktplatte (28) ausbildet.

11. Steckverbinder nach Anspruch 8, **dadurch gekennzeichnet, dass** seitlich an der Kontaktplatte (28) des Widerlagerabschnitts (27) des Kontaktelements (11) eine etwa rechtwinklig aus dessen Ebene heraus abgebogene Lasche (30) als Leiteranschlag ausgebildet ist.

12. Steckverbinder nach Anspruch 8 oder 11, **dadurch gekennzeichnet, dass** im abgespreizten Zustand des Federschenkels (24) die Laschen (33, 30) mit den Kontaktplatten (26, 28) einen insgesamt etwa röhrchenförmigen Leitereinsteckkanal ausbildet.

13. Steckverbinder nach Anspruch 3 und 9, **dadurch gekennzeichnet, dass** die Kontaktplatten (26, 28) mit Zugentlastungsorganen versehen ist.

14. Steckverbinder nach Anspruch 10, **dadurch gekennzeichnet, dass** die Zugentlastungsorgane von einen Leiter (40) etwa wellenförmig zwischen sich fassenden Ausprägungen (37) der Kontaktplatten (26, 28) gebildet sind.

15. Steckverbinder nach einem der vorhergehenden Ansprüche, **dadurch gekennzeichnet, dass** dem Kontaktträger (11) ein mit diesem verrastbares sowie Kanäle (38) zum Eingriff der Anschlussabschnitte (23) der Kontaktelemente (11) aufweisendes Deckelelement (13) zugeordnet ist.

16. Steckverbinder nach Anspruch 15, **dadurch gekennzeichnet, dass** der Kontaktträger (11) und das mit ihm verrastete Deckelelement (13) die Kontaktelemente (11) im wesentlichen formschlüssig am Platz halten.

17. Steckverbinder nach einem der vorhergehenden Ansprüche, **dadurch gekennzeichnet, dass** die Kontaktelemente (11) einschließlich ihrer Anschlussabschnitte (23) aus einstückigen Stanz-Biegeteilen bestehen.

## Claims

1. Electrical plug connector (10) comprising a contact carrier (11; 13) which is composed of insulating material and contact elements (12) which are accommodated in contact channels (14; 38) in the said contact carrier and which each have a connection section (23), which is arranged in the contact carrier (11) and has a screw-free connection terminal for a conductor (40), and a contact section (19) which projects from the contact carrier (11), in particular a round plug connector comprising coaxially arranged contact elements (12) and conductors (40) which issue into the said contact elements in an axial manner, **characterized in that** the connection section (23) of each contact element (11) forms a spring tongue (24) and an abutment section (27) which is opposite the said spring tongue and against which the spring tongue (24) is prestressed, and **in that** a control element (32) is associated with the spring tongue (24), by means of which control element the spring tongue (24) can be lifted away from the abutment section (27) by means of an auxiliary tool and as a result the connection section (23) can be opened in order to insert or remove a conductor (40).

2. Plug connector according to Claim 1, **characterized in that** the spring tongue (24) is connected to a central contact section (17), by way of which the contact element (12) is anchored in the contact carrier (11), and extends approximately coaxially in relation to the contact section (19) of the contact element (12) but in the opposite direction away from the said contact section.

3. Plug connector according to Claim 1 or 2, **characterized in that** a free end section of the spring tongue (24) is in the form of a contact plate (26).

4. Plug connector according to Claim 1, **characterized in that** the control element (32) is an integrally cohesive constituent part of the spring tongue (24).

5. Plug connector according to one of the preceding claims, **characterized in that** the control element (32) is associated with the contact plate (26).

6. Plug connector according to Claim 5, **characterized in that** the control element (32) is in the form of a lug (33) which is integrally formed on the contact plate (26) and is provided with a control area (35) for the auxiliary tool to act on.

7. Plug connector according to Claim 5 or 6, **characterized in that** the control area (35) of the control element (32) is formed and/or arranged in such a way that the spring tongue (24) lifts away from the abutment substantially parallel to its longitudinal direction by virtue of movement of the auxiliary tool.

8. Plug connector according to one of the preceding claims, in particular according to Claim 6, **characterized in that** the control element (32), in a manner connected to the side of the contact plate (26), is formed a lug (33) which is bent approximately at a right angle out of the plane of the said control element.

9. Plug connector according to one of the preceding claims, **characterized in that** a further channel (39), which runs substantially parallel, for insertion of the auxiliary tool is respectively arranged next to the contact channels (14; 38) in the contact carrier (11; 13), and **in that** the control element (32) projects into the said channel and, by way of its control area (35), into the movement path of the auxiliary tool.

10. Plug connector according to Claim 3, **characterized in that** the abutment section (27) of the contact element (12) forms a contact plate (28) which is situated opposite the contact plate (26) of the spring section (24).

11. Plug connector according to Claim 8, **characterized in that** a lug (30) is formed as a conductor stop on the side of the contact plate (28) of the abutment section (27) of the contact element (11), the said lug being bent approximately at a right angle out of the plane of the said abutment section.

12. Plug connector according to Claim 8 or 11, **characterized in that**, in the braced state of the spring limb (24), the lugs (33, 30) form a conductor insertion channel, which is approximately tubular overall, with the contact plates (26, 28).

13. Plug connector according to Claims 3 and 9, **characterized in that** the contact plates (26, 28) are provided with strain-relief members.

14. Plug connector according to Claim 10, **characterized in that** the strain-relief members are formed by stamped portions (37) of the contact plates (26, 28), which stamped portions hold a conductor (40) between them approximately in the form of a shaft.

15. Plug connector according to one of the preceding claims, **characterized in that** a cover element (13) is associated with the contact carrier (11), it being possible for the said cover element to be latched to the said contact carrier and the said cover element also having channels (38) for the connection sections (23) of the contact elements (11) to engage in.

16. Plug connector according to Claim 15, **characterized in that** the contact carrier (11) and the cover element (13) which is latched to the said contact carrier hold the contact elements (11) in place in a substantially interlocking manner.

17. Plug connector according to one of the preceding claims, **characterized in that** the contact elements (11), including the connection sections (23) of the said contact elements, are composed of integral punched and bent parts.

## Revendications

1. Connecteur électrique (10) comportant un support de contact (11 ; 13) constitué d'un matériau isolant et d'éléments de contact (12) reçus dans celui-ci, dans des canaux de contact (14 ; 38), lesquels éléments de contact comportent respectivement une section de connexion (23) disposée dans le support de contact (11), comportant une borne de connexion non vissée destinée à un conducteur (40) et une section de contact (19) sortant du support de contact (11), et plus particulièrement, connecteur arrondi comportant un élément de contact (12) disposé de manière coaxiale et des conducteurs (40) débouchant axialement dans ceux-ci, **caractérisé en ce que** la section de connexion (23) de chaque élément de contact (11) forme une languette élastique (24) et **en ce qu'**elle forme de manière opposée à ladite languette élastique une section d'appui (27) contre laquelle la languette élastique (24) est précontrainte, et **en ce qu'**à la languette élastique (24) est associé un organe de commande (32) par l'intermédiaire duquel la languette élastique (24) peut être enlevée de la section d'appui (27) au moyen d'un outil auxiliaire, et la section de connexion (23) pouvant ainsi s'ouvrir pour introduire ou retirer un conducteur (40).

2. Connecteur selon la revendication 1, **caractérisé en ce que** la languette élastique (24) est liée à une section de contact médiane (17) au moyen de laquelle l'élément de contact (12) est ancré dans le support de contact (11) et qui s'étend de manière pratiquement coaxiale à la section de contact (19) de l'élément de contact (12), mais dans une direction opposée à celui-ci.

3. Connecteur selon la revendication 1 ou 2, **caractérisé en ce qu'**une section d'extrémité libre de la languette élastique (24) est réalisée sous la forme d'une plaque de contact (26).

4. Connecteur selon la revendication 1, **caractérisé en ce que** l'organe de commande (32) fait partie intégrante de la languette élastique (24) par complémentarité de matériau.

5. Connecteur selon l'une quelconque des revendications précédentes, **caractérisé en ce que** l'organe de commande (32) est associé à la plaque de contact (26).

6. Connecteur selon la revendication 5, **caractérisé en ce que** l'organe de commande (32) est réalisé sous la forme d'une patte (33) formée sur la plaque de contact (26) et munie d'une surface de commande (35) destinée à venir en prise avec l'outil auxiliaire.

7. Connecteur selon la revendication 5 ou 6, **caractérisé en ce que** la surface de commande (35) de l'organe de commande (32) est réalisée et/ou agencée de manière à ce que la languette élastique (24) se dégage du support d'appui par un mouvement de l'outil auxiliaire dans une direction sensiblement parallèle à sa direction longitudinale.

8. Connecteur selon l'une quelconque des revendications précédentes, notamment selon la revendication 6, **caractérisé en ce que** l'organe de commande (32), relié latéralement à la plaque de contact (26), est réalisé une patte (33) coudée de façon sensiblement perpendiculaire en dehors du plan de l'organe de commande.

9. Connecteur selon l'une quelconque des revendications précédentes, **caractérisé en ce qu'**un autre canal (39) respectif s'étendant de manière sensiblement parallèle et destiné à l'insertion de l'outil auxiliaire est disposé dans le support de contact (11 ; 13) à côté des canaux de contact (14 ; 38) et **en ce que** l'organe de commande (32) fait saillie dans ledit canal et, par l'intermédiaire de sa surface de commande (34), dans la trajectoire de déplacement de l'outil auxiliaire.

10. Connecteur selon la revendication 3, **caractérisé en ce que** la section d'appui (27) de l'élément de contact (12) forme une plaque de contact (28) opposée à la plaque de contact (26) de la section élastique (24).

11. Connecteur selon la revendication 8, **caractérisé en ce qu'**une patte (30) coudée sensiblement perpendiculairement à son plan est formée latéralement sous la forme d'une butée de conducteur sur la plaque de contact (28) de la section d'appui (27) de l'élément de contact (11).

12. Connecteur selon la revendication 8 ou 11, **caractérisé en ce que**, dans l'état écarté de la branche élastique (24), les pattes (33, 30) forment avec les plaques de contact (26, 28) un canal d'insertion de conducteur sensiblement tubulaire.

13. Connecteur selon les revendications 3 et 9, **caractérisé en ce que** les plaques de contact (26, 28) sont munies d'organes de réduction de la contrainte de traction.

14. Connecteur selon la revendication 10, **caractérisé en ce que** les organes de réduction de la contrainte de traction sont réalisés par des évidements (37) des plaques de contact (26, 28) qui enserrent un conducteur (40) sensiblement la forme d'un arbre.

15. Connecteur selon l'une quelconque des revendications précédentes, **caractérisé en ce qu'**un élément de capot (13) présentant également des canaux (38) destinés à l'insertion des sections de connexion (23) des éléments de contact (11) est associé au support de contact (11) et peut être encliqueté dans celui-ci.

16. Connecteur selon la revendication 15, **caractérisé en ce que** le support de contact (11) et l'élément de capot (13) encliqueté dans celui-ci maintiennent en place les éléments de contact (11) sensiblement par complémentarité de forme.

17. Connecteur selon l'une quelconque des revendications précédentes, **caractérisé en ce que** les éléments de contact (11) sont constitués, y compris leurs sections de connexion (23), de pièces estampées et pliées d'un seul tenant.
